# EUROPÄISCHE PATENTSCHRIFT

(11) **EP 3 187 630 B1**
(45) Veröffentlichungstag und Bekanntmachung des Hinweises auf die Patenterteilung: **31.07.2019**
(21) Anmeldenummer: 16201930.1
(22) Anmeldetag: 02.12.2016
(51) Int. Cl.: D03D 49/38

(54) **ABSCHUSSHEBEL UND VERFAHREN ZU DESSEN HERSTELLUNG**
LAUNCH LEVER AND METHOD FOR ITS PRODUCTION
LEVIER DE MISE À FEU ET SON PROCÉDÉ DE FABRICATION

(30) Priorität: 04.01.2016 DE 102016100103
(43) Veröffentlichungstag der Anmeldung: 05.07.2017
(73) Patentinhaber: Di Natale, Gianfranco, 8632 Tann (CH)
(72) Erfinder: Di Natale, Gianfranco, 8632 Tann (CH)
(74) Vertreter: Daub, Thomas

(56) Entgegenhaltungen:
- CN-A- 105 172 142
- DE-U1- 7 920 159
- Hipolite, Whitney: "Discover: An Amazing 3D Printed Tescopic Golf Club", , 8. August 2014 (2014-08-08), XP002770341, Gefunden im Internet: URL:https://3dprint.com/11399/3d-printed-g olf-club/ [gefunden am 2017-05-19]
- Brewster, Signe: "Why the composites industry will be excited about a carbon fiber 3D printer", , 20. Januar 2014 (2014-01-20), XP002770342, Gefunden im Internet: URL:https://gigaom.com/2014/02/20/why-the- composites-industry-will-be-excited-about- a-carbon-fiber-3d-printer/ [gefunden am 2017-05-19]

## Beschreibung

### Stand der Technik

Die Erfindung betrifft insbesondere einen Abschusshebel nach dem Oberbegriff des Anspruchs 1.

Aus der EP 0 333 647 A1 und DE 79 20 159 U1 ist bereits ein gattungsgemäßer Abschusshebel bekannt.

Die Aufgabe der Erfindung besteht insbesondere darin, einen Abschusshebel bereitzustellen, mittels dessen besonders hohe Eintragsleistungen erreichbar sind. Die Aufgabe wird erfindungsgemäß durch die Merkmale des Patentanspruchs 1 sowie durch die Merkmale des Patentanspruchs 2 gelöst, während vorteilhafte Ausgestaltungen und Weiterbildungen der Erfindung den Nebenansprüchen und Unteransprüchen entnommen werden können.

### Vorteile der Erfindung

Die Erfindung geht aus von einem Webmaschinenabschusshebel, mit einem Grundkörper. Es wird vorgeschlagen, dass der Grundkörper zumindest teilweise in einem 3D-Druckverfahren hergestellt ist. Unter einem "Abschusshebel" soll in diesem Zusammenhang ein Hebel verstanden werden, der dazu vorgesehen ist, ein Webmaschinenprojektil, abzuschießen, d.h. insbesondere von einer ersten Position heraus zu beschleunigen. Unter einem "3D-Druckverfahren" soll ein Verfahren verstanden werden, bei dem ein dreidimensionales Werkstück schichtweise aufgebaut wird, wobei der Aufbau vorzugsweise computergesteuert aus einem und/oder auch mehreren flüssigen oder festen, insbesondere pulverförmigen Werkstoffen erfolgt. Es handelt sich dabei insbesondere um ein additives Verfahren. Vorzugsweise finden beim und/oder nach einem Druckvorgang physikalische oder chemische Härtungs- und Schmelzprozesse statt. Dabei ist denkbar, dass grundsätzlich alle, dem Fachmann als sinnvoll erscheinende Druckverfahren eingesetzt werden, wie beispielsweise Druckverfahren mit Polymerisationsvorgängen, Aufschmelzvorgängen, unter Einsatz von Pulver, Filamenten, Klebstoffen usw.

Es können nur kleine Bestandteile des gesamten Grundkörpers in einem 3D-Druckverfahren hergestellt sein. Besonders vorteilhaft ist jedoch zumindest ein wesentlicher Massenanteil des Grundkörpers und insbesondere des gesamten Abschusshebels, d.h. zumindest 10%, vorzugsweise zumindest 30% und ganz besonders vorzugsweise zumindest 50% des funktionsfähigen, in einer Webmaschine einsetzbaren Abschusshebels in einem 3D-Druckverfahren hergestellt.

Unter einem "Grundkörper" soll dabei ein Körper verstanden werden, der zumindest einen wesentlichen Volumen- und/oder Massenanteil, d.h. insbesondere mehr als 50%, des Abschusshebels ausmacht und/oder der insbesondere einen Hebelarm von einer Krafteinleitungsstelle des Abschusshebels bis zu einer Abschussstelle, insbesondere einer Kontaktfläche zu einem zu beschleunigenden Projektil, zumindest im Wesentlichen, d.h. insbesondere zu mehr als 50%, ausbildet.

Ferner wird vorgeschlagen, dass der Grundkörper zumindest teilweise als Hüllkörper ausgebildet ist. Dabei soll unter einem "Hüllkörper" insbesondere ein Körper verstanden werden, der einen Raum und/oder einen dreidimensionalen Körper zumindest zum Großteil umschließt. Der Raum weist vorzugsweise ein zumindest wesentliches Volumen des Abschusshebels auf, d.h. insbesondere zumindest 10%, vorzugsweise zumindest 20% und besonders bevorzugt zumindest 30%, und/oder erstreckt sich zumindest in seiner Summe über einen wesentlichen Teil, d.h. über mehr als 20% und vorzugsweise über mehr als 40%, einer Gesamtlänge des Abschusshebels.

Der Hüllkörper wird insbesondere von einem Hohlkörper gebildet, in dessen Hohlraum Gas, wie insbesondere Luft, und/oder auch zumindest ein weiterer Körper, d.h. Füllkörper, angeordnet sein kann.

Dadurch, dass der Grundkörper zumindest teilweise in einem 3D-Druckverfahren hergestellt ist und/oder hergestellt wird und/oder dass der Grundkörper zumindest teilweise als Hüllkörper ausgebildet ist, können insbesondere bestimmte Formen und Eigenschaften besonders flexibel gezielt auf vorliegende Anforderungen abgestimmt werden, wodurch ein Abschusshebel bereitgestellt werden kann, mittels dessen besonders hohe Eintragleistungen erreichbar sind. Ferner können insbesondere kleine Massenträgheiten erzielt werden. Durch eine vorzugsweise geschlossene Bauweise, insbesondere in und entgegen einer Abschussrichtung, kann ein Abschusshebel erzielt werden, der besonders unempfindlich ist gegenüber einer Verschmutzung. Es kann eine hohe Festigkeit mit einer gleichzeitig gewünschten Elastizität erreicht werden. Insbesondere kann eine angepasste Steifigkeit über eine Länge des Abschusshebels erreicht werden, wie besonders vorteilhaft eine von einem Fußbereich des Abschusshebels zu einem Kopfbereich, d.h. im Bereich einer Kontaktfläche mit einem Projektil, abnehmende Steifigkeit, wobei im Kopfbereich vorzugsweise dennoch eine hohe Elastizität vorliegt.

Ist in dem als Hüllkörper ausgebildeten Grundkörper, d.h. insbesondere in einem vom Grundkörper zumindest zum Großteil umschlossenen Raum, zumindest teilweise zumindest ein Füllkörper angeordnet, kann insbesondere die Steifigkeit und/oder auch ein Steifigkeitsverlauf des Abschusshebels besonders vorteilhaft eingestellt werden.

Es können mehrere zumindest gleichartige und/oder auch mehrere verschiedene Füllkörper innerhalb des Grundkörpers angeordnet sein, die sich insbesondere in Material und/oder Wandstärke vom Grundkörper und/oder auch untereinander unterscheiden können, wodurch die Flexibilität in einer Anpassung einer Steifigkeit weiter erhöht werden kann.

In einer weiteren Ausgestaltung der Erfindung wird vorgeschlagen, dass der Füllkörper eine wesentlich, d.h. mindestens um 20%, geringere Dichte aufweist als der Grundkörper, wodurch bei einem geringen Gewicht eine hohe Steifigkeit erzielt werden kann. Dabei kann der Füllkörper zumindest teilweise aus einem Material mit einer geringeren Dichte als der Grundkörper hergestellt sein und/oder kann insbesondere mit einer inneren Porenstruktur und/oder ganz besonders vorteilhaft mit einer inneren Zellenstruktur ausgebildet sein. Unter einer "Porenstruktur" soll dabei eine Materialstruktur verstanden werden, bei der im Material eine Mehrzahl an Freiräumen, insbesondere mit Gaseinschlüssen, vorliegen, die insbesondere zumindest eine Erstreckung aufweisen, die insbesondere größer ist als 1 µm, vorzugsweise größer als 0,1 mm und ganz besonders bevorzugt größer als 0,5 mm, jedoch insbesondere kleiner als 1 cm, vorzugweise kleiner als 5 mm und ganz besonders bevorzug kleiner als 1 mm ist und/oder deren Formen variieren, undefiniert sind und/oder sich bei der Herstellung insbesondere frei ergeben, und/oder die insbesondere durch einen Schäumungsvorgang hergestellt sind und insbesondere bei geschäumten Produkten auftreten. Unter einer "Zellenstruktur" soll dabei insbesondere ein Muster aus flächig und insbesondere räumlich angeordneten, Freiräume, ebenfalls insbesondere mit Gaseinschlüssen, begrenzenden Wandbereichen bzw. Zellen verstanden werden, die insbesondere eine eckige, vorzugsweise eine sechseckige Form aufweisen. Vorzugsweise weisen die Zellen zumindest eine Erstreckung auf, die größer ist als 1 mm und besonders bevorzugt größer als 2 mm.

Weist der Füllkörper zumindest teilweise eine Zellenstruktur, insbesondere eine Wabenstruktur, auf, können besonders vorteilhafte mechanische Eigenschaften bei einem geringen Gewicht erzielt werden.

Der Hüllkörper kann bei der Herstellung um den Füllkörper herum hergestellt werden, wie um den Füllkörper gespritzt und/oder insbesondere in einem 3D-Druckverfahren um den Füllkörper herum gedruckt werden, wobei grundsätzlich auch denkbar ist, dass zumindest ein Füllkörper nachträglich, d.h. nach einem Herstellen des Hüllkörpers, in einen Freiraum des Hüllkörpers eingebracht wird. Besonders vorteilhaft ist der Füllkörper jedoch zumindest teilweise in einem 3D-Druckverfahren hergestellt, wodurch dieser wiederum besonders flexibel in seiner Ausgestaltung ausgeführt werden kann.

Ferner wird vorgeschlagen, dass der als Hüllkörper ausgebildete Grundkörper zumindest eine Zugangsöffnung aufweist. Unter einer "Zugangsöffnung" soll dabei insbesondere eine Öffnung verstanden werden, über die ein Gas, ein Material und/oder ein Körper in einen Hohlraum des Hüllkörpers eingeführt und/oder aus diesem abgeführt werden kann.

Die Zugangsöffnung kann später in den Grundkörper zumindest teilweise eingebracht werden und/oder ist vorzugsweise zumindest teilweise beim Herstellvorgang, insbesondere beim Druckvorgang, mit an den Grundkörper angeformt. Durch eine entsprechende Zugangsöffnung können einfache Druckverfahren realisiert und es können unerwünscht eingeschlossene Materialien, wie insbesondere Druckmaterialien, im Grundkörper vermieden werden. Ferner kann die Zugangsöffnung vorzugsweise dazu genutzt werden, Gase und/oder Bauteile, wie insbesondere Füllkörper, in den Grundkörper einzubringen. Sollen Gase in den Grundkörper eingebracht werden, ist die Zugangsöffnung grundsätzlich anschließend wieder zu verschließen.

Die Zugangsöffnung ist in einem Wellenaufnahmebereich des Grundkörpers angeordnet, d.h. mündet insbesondere in einem Bereich, in dem eine Welle angeordnet ist, auf der der Grundkörper im Betrieb montiert ist,

wodurch die Zugangsöffnung ohne weitere Bauteile einfach zumindest teilweise von der Welle verschlossen werden kann.

Ferner können mechanische Eigenschaften des Abschusshebels vorteilhaft flexibel auf gewünschte Anforderungen angepasst werden, wenn der Grundkörper differierende Wandstärken aufweist, und zwar insbesondere, wenn eine einen Raum des als Hüllkörper ausgebildeten Grundkörpers begrenzende Wand des Grundkörpers differierende Wandstärken aufweist und besonders bevorzugt zumindest einen Bereich aufweist, in dem sich die Wandstärke stetig oder in mehreren Stufen verändert.

Ferner wird vorgeschlagen, dass zumindest ein Teil des Grundkörpers zumindest teilweise aus einem Hochleistungskunststoff und/oder einem metallischen Werkstoff hergestellt und insbesondere gedruckt ist. Dabei soll unter einem "Hochleistungskunststoff" ein Kunststoff verstanden werden, der sich von Standardkunststoffen insbesondere in seiner Temperaturbeständigkeit, in seiner Chemikalienbeständigkeit, in seiner Dichte und/oder in seiner mechanischen Eigenschaft unterscheidet. Insbesondere handelt es sich um einen thermoplastischen Kunststoff. Insbesondere weist der Hochleistungskunststoff ein Elastizitätsmodul größer 1000 MPa und vorzugsweise größer als 2000 MPa auf. Insbesondere weist der Hochleistungskunststoff eine Schmelztemperatur größer als 180°C und insbesondere eine Dichte größer als 1,0 gcm⁻³ und besonders vorzugsweise größer als 1,1 gcm⁻³ auf. Der Hochleistungskunststoff wird vorzugsweise von einem Polyethersulfon(PES)-, einem Polyamidimid(PAI)- und/oder ganz bevorzugt von einem Polyetheretherketon(PEEK)-Kunststoff gebildet. Besonders bevorzugt kann der Grundkörper auch insbesondere zumindest teilweise aus Titan gebildet sein.

Hierdurch kann insbesondere eine vorteilhaft hohe Belastbarkeit des Grundkörpers erzielt werden.

Weiter wird vorgeschlagen, dass der Grundkörper in zumindest einem Bereich aus einem ersten Material und in zumindest einem zweiten Bereich aus einem vom ersten Material differierenden zweiten Material gebildet ist, wodurch die Bereiche vorteilhaft auf differierende Anforderungen abgestimmt werden können, wie insbesondere auf differierende Verschleißanforderungen, Festigkeitsanforderungen, Gleitanforderungen usw. Dabei können vorzugsweise in dem 3D-Druckverfahren unterschiedliche Materialien gedruckt worden sein, und/oder es können auch mit anderen, sich vom 3D-Druckverfahren unterscheidenden Verfahren verschiedene Materialien verarbeitet worden sein, wie beispielsweise mittels eines Beschichtungsverfahrens usw.

Es können verschiedene, dem Fachmann als sinnvoll erscheinende Abschussvorrichtungen mit einem entsprechenden Abschusshebel ausgestattet werden, insbesondere Abschussvorrichtungen, bei denen eine Abschussgeschwindigkeit höher als 40 m/s, besonders vorteilhaft höher als 60 m/s und insbesondere bis zu 80 m/s erzielt werden kann, besonders vorzugsweise jedoch Abschussvorrichtungen mit einem Nockenantrieb, wie insbesondere mit einem Mehrnockenantrieb, wie dieser beispielsweise in der Druckschrift EP 0 908 547 A1 beschrieben ist.

Der erfindungsgemäße Abschusshebel soll hierbei nicht auf die oben beschriebene Anwendung und Ausführungsform beschränkt sein. Insbesondere kann der erfindungsgemäße Abschusshebel zu einer Erfüllung einer hierin beschriebenen Funktionsweise eine von einer hierin genannten Anzahl von einzelnen Elementen, Bauteilen und Einheiten abweichende Anzahl aufweisen.

### Zeichnungen

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: einen Abschusshebel in einer ersten perspektivischen Ansicht,
- Fig. 2: den Abschusshebel aus Figur 1 in einer zweiten perspektivischen Ansicht,
- Fig. 3: eine Seitenansicht des Abschusshebels,
- Fig. 4: einen Längsschnitt durch den Abschusshebel,
- Fig. 5: einen Schnitt durch den Abschusshebel entlang der Linie V-V in Figur 3,
- Fig. 5a: einen entsprechenden Schnitt durch einen alternativen Abschusshebel und
- Fig. 6: einen Längsschnitt durch einen alternativen Abschusshebel

### Beschreibung der Ausführungsbeispiele

Fig. 1 zeigt einen Abschusshebel, und zwar einen Webmaschinenabschusshebel mit einem Grundkörper 10, wobei der Grundkörper 10 in einem 3D-Druckverfahren mittels eines 3D-Druckers 28 hergestellt ist. Der Grundkörper 10 ist als Hüllkörper ausgebildet und weist einen mit Luft gefüllten Hohlraum 34 auf (Figuren 3, 4 und 5). Der Grundkörper 10 weist eine Querschnittsform mit vier ebenen Seitenwänden auf, die über abgerundete Verbindungsbereiche verbunden sind (Figuren 1, 2 und insbesondere 5).

Der Grundkörper 10 weist einen von einer Nabe gebildeten Wellenaufnahmebereich 16 auf und erstreckt sich, ausgehend vom Wellenaufnahmebereich 16, langgestreckt, bogenförmig, sich verjüngend zu einem Aufnahmebereich 32, der dazu vorgesehen ist, einen nicht näher dargestellten Stoßschuh schwenkbar gelagert aufzunehmen. Unter dem Aufnahmebereich 32 soll in diesem Zusammenhang ein Bereich verstanden werden, in dem der Stoßschuh angeordnet ist.

Der Hohlraum 34 endet in Längsrichtung, ausgehend von dem Wellenaufnahmebereich 16 in Richtung des Aufnahmebereichs 32 mit einem Abstand 36 vor dem Aufnahmebereich 32, wobei der Abstand 36 mindestens 2 %, vorzugsweise mindestens 5% einer Gesamtlänge des Grundkörpers 10 beträgt.

Im Betrieb bildet der Abschusshebel einen Teil einer Abschussvorrichtung 30 mit einem Mehrnockenantrieb 26 einer nicht näher dargestellten Webmaschine, wie diese in Figur 3 schematisch angedeutet ist.

Der als Hüllkörper ausgebildete Grundkörper 10 weist eine Zugangsöffnung 14 auf, die in dem Wellenaufnahmebereich 16 des Grundkörpers 10 angeordnet ist. Die Zugangsöffnung 14 mündet direkt in einer Kontaktfläche des Wellenaufnahmebereichs 16, so dass die Zugangsöffnung 14 durch die Welle, auf der der Abschusshebel im Betrieb montiert ist, im montierten Zustand geschlossen ist.

Der Grundkörper 10 wird mit einem pulverförmigen Grundmaterial im Druckverfahren hergestellt. Durch die Zugangsöffnung 14 kann im Druckverfahren auftretendes überflüssiges Pulvermaterial aus dem Hohlraum 34 heraus über die Zugangsöffnung 14 abgeführt werden.

Der Grundkörper 10 ist in einem ersten Bereich 22, und zwar im Wellenaufnahmebereich 16, aus einem ersten metallischen Material und in einem sich in Richtung des Aufnahmebereichs 32 an den ersten Bereich anschließenden zweiten Bereich 24 aus einem vom ersten Material differierenden zweiten metallischen Material hergestellt. Das Material im ersten Bereich 22 weist eine höhere Festigkeit und insbesondere einen höheren Elastizitätsmodul auf als das Material im zweiten Bereich 24, und zwar insbesondere, um im Wellenaufnahmebereich 16 auftretende hohe Belastungen vorteilhaft aufnehmen zu können.

Der Grundkörper 10 weist ferner differierende Wandstärken 18, 20 auf (Fig. 4), und zwar ist der Grundkörper 10 in Richtung des Wellenaufnahmebereichs 16 mit einer zunehmenden Wandstärke ausgebildet.

In Figur 5a und 6 sind weitere Ausführungsbeispiele der Erfindung gezeigt. Die nachfolgenden Beschreibungen und die Zeichnungen beschränken sich im Wesentlichen auf die Unterschiede zwischen den Ausführungsbeispielen, wobei bezüglich gleich bezeichneter Bauteile, insbesondere in Bezug auf Bauteile mit gleichen Bezugszeichen, grundsätzlich auch auf die Zeichnungen und/oder die Beschreibung der anderen Ausführungsbeispiele, insbesondere der Figuren 1 bis 5 verwiesen werden kann. Zur Unterscheidung der Ausführungsbeispiele sind die Buchstaben a und b den Bezugszeichen des jeweiligen Ausführungsbeispiels in den Figuren 5a und 6 nachgestellt.

Anstatt eines Grundkörpers 10 mit einer Querschnittsform mit vier ebenen Seitenwänden, die über abgerundete Verbindungsbereiche verbunden sind, ist auch ein Grundkörper 10a denkbar, der abgerundete Seitenwände und/oder sogar zumindest in einem Bereich eine insgesamt runde, beispielsweise elliptische Querschnittsform aufweist, wie dies in Figur 5a schematisch in einem dem Schnitt in Figur 5 entsprechenden Schnitt durch einen alternativen Grundkörper 10a dargestellt ist.

In Figur 6 ist ein weiteres Ausführungsbeispiel mit einem Abschusshebel dargestellt, der einen Grundkörper 10b aufweist, der aus einem Hochleistungskunststoff, und zwar aus PEEK-Kunststoff, hergestellt ist. Der Grundkörper 10b ist in einem Filamentdruckverfahren hergestellt, bei dem ein Druckmaterial in Form eines lang gestreckten Filaments verwendet wird. Ein überflüssiges Pulvermaterial fällt nicht an, so dass der Grundkörper 10b ohne Zugangsöffnung, d.h. mit einem in sich geschlossenen Innenraum, ausgebildet werden kann.

Anstatt eines ausschließlich mit Luft gefüllten Hohlraums 34 ist in dem als Hüllkörper ausgebildeten Grundkörper 10b ein Füllkörper 12b angeordnet. Der Füllkörper 12b weist eine wesentlich geringere Dichte auf als der Grundkörper 10b. Der Füllkörper 12b weist eine Zellenstruktur, und zwar eine Wabenstruktur, auf und ist ebenfalls in einem 3D-Druckverfahren hergestellt.

### Bezugszeichen

- 10: Grundkörper
- 12: Füllkörper
- 14: Zugangsöffnung
- 16: Wellenaufnahmebereich
- 18: Wandstärke
- 20: Wandstärke
- 22: Bereich
- 24: Bereich
- 26: Nockenantrieb
- 28: 3D-Drucker
- 30: Abschussvorrichtung
- 32: Aufnahmebereich
- 34: Hohlraum
- 36: Abstand

## Patentansprüche

1. Webmaschinenabschusshebel mit einem Grundkörper (10), **dadurch gekennzeichnet, dass** der Grundkörper (10) zumindest teilweise in einem 3D-Druckverfahren hergestellt sowie zumindest teilweise als Hüllkörper ausgebildet ist und zumindest eine Zugangsöffnung (14) aufweist, welche zumindest teilweise in einem Wellenaufnahmebereich (16) des Grundkörpers (10) angeordnet ist.

2. Webmaschinenabschusshebel nach Anspruch 1, **dadurch gekennzeichnet, dass** in dem als Hüllkörper ausgebildeten Grundkörper (10) zumindest teilweise zumindest ein Füllkörper (12) angeordnet ist.

3. Webmaschinenabschusshebel nach Anspruch 2, **dadurch gekennzeichnet, dass** der Füllkörper (12) eine wesentlich geringere Dichte aufweist als der Grundkörper (10).

4. Webmaschinenabschusshebel nach Anspruch 2 oder 3, **dadurch gekennzeichnet, dass** der Füllkörper (12) zumindest teilweise eine Zellenstruktur aufweist.

5. Webmaschinenabschusshebel nach einem der Ansprüche 2 bis 4, **dadurch gekennzeichnet, dass** der Füllkörper (12) zumindest teilweise in einem 3D-Druckverfahren hergestellt ist.

6. Webmaschinenabschusshebel nach einem der vorhergehenden Ansprüche, **dadurch gekennzeichnet, dass** der Grundkörper (10) differierende Wandstärken (18, 20) aufweist.

7. Webmaschinenabschusshebel nach einem der vorhergehenden Ansprüche, **dadurch gekennzeichnet, dass** der Grundkörper (10) zumindest teilweise aus einem Hochleistungskunststoff und/oder einem metallischen Werkstoff hergestellt, insbesondere gedruckt, ist.

8. Webmaschinenabschusshebel nach einem der vorhergehenden Ansprüche, **dadurch gekennzeichnet, dass** der Grundkörper (10) in zumindest einem Bereich (22) aus einem ersten Material und in zumindest einem zweiten Bereich (24) aus einem vom ersten Material differierenden zweiten Material gebildet ist.

9. Webmaschinenabschussvorrichtung mit einem Webmaschinenabschusshebel nach einem der vorhergehenden Ansprüche und einem Nockenantrieb (26).

10. Webmaschine mit einer Webmaschinenabschussvorrichtung nach Anspruch 9.

11. Verfahren bei dem ein Webmaschinenabschusshebel nach einem der Ansprüche 1 bis 8 zumindest teilweise in einem 3D-Druckverfahren hergestellt wird.

## Claims

1. Weaving machine shooting lever with a base body (10), **characterised in that** the base body (10) is produced at least partially in a 3D print process, is at least partially embodied as a bounding volume and comprises at least one access opening (14), which is at least partially arranged in a shaft accommodation region (16) of the base body (10).

2. Weaving machine shooting lever according to claim 1, **characterised in that** at least one filling body (12) is arranged in the base body (10) that is implemented as a bounding volume.

3. Weaving machine shooting lever according to claim 2, **characterised in that** the filling body (12) has a significantly smaller mass density than the base body (10).

4. Weaving machine shooting lever according to claim 2 or 3, **characterised in that** the filling body (12) has at least partly a cellular structure.

5. Weaving machine shooting lever according to one of claims 2 to 4, **characterised in that** the filling body (12) is made at least partly in a 3D printing process.

6. Weaving machine shooting lever according to one of the preceding claims, **characterised in that** the base body (10) has differing wall thicknesses (18, 20).

7. Weaving machine shooting lever according to one of the preceding claims, **characterised in that** the base body (10) is made, in particular printed, at least partially of a high-performance synthetic material and/or of a metallic material.

8. Weaving machine shooting lever according to one of the preceding claims, **characterised in that** the base body (10) is made, in at least one region (22), of a first material and, in at least one second region (24), of a second material that differs from the first material.

9. Weaving machine shooting device with a weaving machine shooting lever according to one of the preceding claims and with a cam drive (26).

10. Weaving machine with a weaving machine shooting device according to claim 9.

11. Method in which a weaving machine shooting lever according to one of claims 1 to 8 is produced at least partially in a 3D printing process.

## Revendications

1. Levier de tirage de métier à tisser, avec un corps de base (10),
**caractérisé en ce que** le corps de base (10) est produit au moins partiellement en procédé d'impression tridimensionnelle et est implémenté au moins partiellement comme volume englobant et comporte au moins une aperture d'accès (14) disposée au moins partiellement dans une zone d'accueil d'arbre (16) du corps de base (10).

2. Levier de tirage de métier à tisser selon la revendication 1,
**caractérisé en ce que** dans le corps de base (10) implémenté comme volume englobant au moins un corps de remplissage (12) est disposé au moins partiellement.

3. Levier de tirage de métier à tisser selon la revendication 2,
**caractérisé en ce que** le corps de remplissage (12) ait une densité sensiblement inférieure à celle du corps de base (10).

4. Levier de tirage de métier à tisser selon l'une quelconque des revendications 2 ou 3,
**caractérisé en ce que** le corps de remplissage (12) ait au moins en partie une structure cellulaire.

5. Levier de tirage de métier à tisser selon l'une quelconque des revendications 2 à 4,
**caractérisé en ce que** le corps de remplissage (12) est produit au moins partiellement en procédé d'impression tridimensionnelle.

6. Levier de tirage de métier à tisser selon l'une quelconque des revendications précédentes,
**caractérisé en ce que** le corps de base (10) ait des épaisseurs de paroi (18, 20) différentes.

7. Levier de tirage de métier à tisser selon l'une quelconque des revendications précédentes,
**caractérisé en ce que** le corps de base (10) est produit, en particulier imprimé, au moins en partie d'un matériau synthétique à haute performance et/ou d'un matériau métallique.

8. Levier de tirage de métier à tisser selon l'une quelconque des revendications précédentes,
**caractérisé en ce que** le corps de base (10) est implémenté dans au moins une région (22) d'un premier matériau et dans au moins une deuxième région (24) d'un deuxième matériau différant du premier matériau.

9. Dispositif de tirage de métier à tisser avec un levier de tirage de métier selon l'une quelconque des revendications précédentes et avec un entraînement à came (26).

10. Métier à tisser avec un dispositif de tirage de métier à tisser selon la revendication 9.

11. Procédé dans lequel un levier de tirage de métier à tisser est produit au moins en partie en procédé d'impression tridimensionnelle.
